# EUROPÄISCHE PATENTSCHRIFT

(11) **EP 1 788 141 B1**
(45) Veröffentlichungstag und Bekanntmachung des Hinweises auf die Patenterteilung: **11.12.2013**
(21) Anmeldenummer: 06122116.4
(22) Anmeldetag: 11.10.2006
(51) Int. Cl.: D06F 58/22

(54) **Vorrichtung zum Trocknen von Wäsche mittels eines Luftstroms**
Apparatus for drying laundry by means of an air flow
Dispositif pour sécher du linge au moyen d'un courant d'air

(30) Priorität: 16.11.2005 DE 102005054683
(43) Veröffentlichungstag der Anmeldung: 23.05.2007
(73) Patentinhaber: BSH Bosch und Siemens Hausgeräte GmbH, 81739 München (DE)
(72) Erfinder: Goldberg, Roman, 01159 Dresden (DE); Nitschmann, Kai, 15366 Neuenhagen (DE)

(56) Entgegenhaltungen:
- EP-A- 0 997 571
- DE-A1- 4 403 183
- DE-U1- 8 224 528

## Beschreibung

Die Erfindung betrifft eine Vorrichtung zum Trocknen von Wäsche mittels eines Luftstroms, umfassend eine Trommel zur Aufnahme der Wäsche und ein Kanalsystem zur Führung des Luftstroms, wobei das Kanalsystem einen abströmseitig der Trommel angeordneten Abschnitt aufweist, in welchem der Luftstrom in einer fallenden Richtung geführt ist und in welchem ein Sieb zum Auffangen von Flusen aus dem Luftstrom angeordnet und dem Sieb eine Rakel zum Abstreifen aufgefangener Flusen sowie ein Speicher mit einer Öffnung zum Aufnehmen abgestreifter Flusen zugeordnet sind.

Eine solche Vorrichtung geht jeweils hervor aus der EP 1 050 619 B1 und der DE 44 03 183 C2. Die Vorrichtung gemäß jeder dieser Schriften enthält ein ebenes Sieb, welches zum Auffangen von Flusen dient, welche ein erwärmter Luftstrom während des Trocknens von Wäsche, die in einer rotierenden Trommel geschüttelt wird, ablöst und mitführt. Die auf dem Sieb aufgefangenen Flusen müssen regelmäßig entfernt werden, damit der dem Luftstrom entgegen gesetzte Strömungswiderstand des Siebes ausreichend gering bleibt und eine Beeinträchtigung des Trocknens der Wäsche vermieden wird. Zu diesem Zweck ist in jeder Vorrichtung eine Rakel vorgesehen, welche periodisch betätigt wird, um die aufgefangenen Flusen von dem Sieb abzustreifen. Gemäß der EP 1 050 619 B1 ist das Sieb als Teil eines endlosen Bandes ausgeführt und kann, angetrieben von einem Motor, mit seiner gesamten wirksamen Länge an der feststehenden Rakel vorbeibewegt werden. Die dadurch von dem Sieb abgestreiften Flusen werden in einem Reservoir gesammelt. Gemäß der DE 44 03 183 C2 ist das Sieb als fest stehende Fläche ausgeführt und wird zum Abstreifen aufgefangener Flusen von einer beweglichen Rakel überstrichen; die Rakel ist über eine entsprechende Transmission mit einem Schließmechanismus der Tür des Wäschetrockners verbunden, so dass bei jedem Öffnen der Tür die Rakel über das Sieb geführt wird. Die Offenbarung beider Schriften ist vorliegender Offenbarung in vollem Umfange zuzurechnen.

Die EP 0 997 571 B1 betrifft ein Verfahren zur Überwachung des Trockenluftstroms in einem Haushaltwäschetrockner und einen entsprechend ertüchtigten Haushaltwäschetrockner. Dabei ist vorgesehen, die Strömungsgeschwindigkeit des Trockenluftstroms zu messen und zu überwachen. Damit soll ein unerwünscht hoher Strömungswiderstand für den Luftstrom nachgewiesen und durch einen geeigneten Alarm angezeigt werden. Die Hauptursache für einen solchen erhöhten Strömungswiderstand bilden Flusen, die in entsprechenden Komponenten des Wäschetrockners abgelagert werden. Gemäß der DE 199 24 297 A1 ist ein Haushaltwäschetrockner mit einem selbstreinigenden Flusenfilter, entsprechender Sensorik und entsprechend ertüchtigter Steuereinrichtung versehen, um während eines Trocknungsprozesses einen unzuträglich hohen Strömungswiderstand am Flusenfilter zu erkennen und durch Veranlassung einer Selbstreinigung des Flusenfilters zu beseitigen. Die Offenbarung beider Schriften ist vorliegender Offenbarung in vollem Umfange zuzurechnen.

Jede in einer der genannten Schriften EP 1 050 619 B1 und DE 44 03 183 C2 beschriebene Vorrichtung zeichnet sich dadurch aus, dass sie das Reinigen des Siebes von aufgefangenen Flusen systematisiert hat, so dass eine Beeinträchtigung des Trockenprozesses weitgehend ausgeschlossen und ein reproduzierbar gutes Ergebnis des Trockenprozesses gesichert ist. Allerdings mangelt es noch an einem bequemen und einfachen Weg zur Entnahme und Entsorgung der eingesammelten Flusen.

Dementsprechend geht die nachfolgend zu beschreibende Erfindung aus von der Aufgabe, eine Vorrichtung der eingangs genannten Art zu schaffen, welche mit einer einfacheren und bequem zu handhabenden Mittel für das Speichern, Entnehmen und Entsorgen der eingesammelten Flusen ausgerüstet ist.

Zur Lösung dieser Aufgabe angegeben wird eine Vorrichtung zum Trocknen von Wäsche mittels eines Luftstroms, umfassend eine Trommel zur Aufnahme der Wäsche und ein Kanalsystem zur Führung des Luftstroms, wobei das Kanalsystem einen abströmseitig der Trommel angeordneten Abschnitt aufweist, in welchem der Luftstrom in einer fallenden Richtung geführt ist und in welchem ein Sieb zum Auffangen von Flusen aus dem Luftstrom angeordnet und dem Sieb eine Rakel zum Abstreifen aufgefangener Flusen sowie ein Speicher mit einer Öffnung zum Aufnehmen abgestreifter Flusen zugeordnet sind, wobei erfindungsgemäß der Speicher einen Griff sowie zwei lösbar miteinander verbundene Schalenteile aufweist, wobei die Schalenteile ein Speichervolumen zur Aufnahme der abgestreiften Flusen definieren.

Die Erfindung führt einen leicht und einfach herzustellenden Speicher ein, welcher abgestreifte Flusen aufnimmt und welcher zum Entsorgen der aufgenommenen Flusen an dem Griff als Ganzes aus der Vorrichtung entnommen und leicht geöffnet sowie nach dem Entsorgen der Flusen wieder verschlossen werden kann. Direktes Berühren solcher Flusen durch einen Benutzer der Vorrichtung kann vermieden werden; Entfernung unerwünschter Flusen aus einer Vorrichtung zum Trocknen von Wäsche und deren einfache und handhabungssichere Entsorgung sind damit sichergestellt.

Vorzugsweise sind die Schalenteile durch ein Scharnier sowie eine mit dem Scharnier korrespondierende Schnappverbindung miteinander verbunden.

Ebenfalls vorzugsweise weist die Vorrichtung einen Lagerschild auf, welcher einerseits eine Tragstruktur für eine Frontseite der Vorrichtung sowie eine frontseitige Abstützung für die Trommel bildet und andererseits eine Tür zum Verschließen der Trommel trägt, wobei das Sieb und der Speicher in dem Lagerschild angeordnet sind. Damit sind das Sieb und der Speicher leicht und einfach zugänglich und können für eine routinemäßige Entsorgung von Flusen sowie für allfällige Wartungsarbeit gut erreicht werden.

Der Speicher ist vorzugsweise durch eine Rastverbindung mit dem Sieb verbunden, wodurch er leicht und reproduzierbar in eine vorgegebene Arbeitsstellung bringbar und dort zur allfälligen Benutzung fixierbar ist.

Ebenfalls vorzugsweise hat der Speicher einen beweglichen Schieber, welcher die Öffnung freigibt, wenn der Speicher in einer Arbeitsstellung zum Aufnehmen der abgestreiften Flusen positioniert ist, und welcher bei einer Entfernung des Speichers aus der Arbeitsstellung die Öffnung verschließt. Derart wird ein Verlust von Flusen aus dem Speicher verhindert, wenn der Speicher zwecks Entsorgung der Flusen aus der Arbeitsstellung entfernt wird.

Weiter bevorzugt ist der Schieber in ersten Führungsbahnen geführt, zum Beispiel derart, dass an dem Schieber angeformte Nasen oder Zylinder in diese ersten Führungsbahnen eingreifen. Dabei sind die ersten Führungsbahnen an dem Speicher angeformt, beispielsweise mittels auf entsprechende Oberflächen angeformte Stege, in solche Oberflächen eingelassene Nuten oder Kombinationen solcher Stege mit solchen Nuten.

Noch weiter bevorzugt ist es, wenn solche erste Führungsbahnen zumindest stückweise parallel zu einer Vertikalen ausgerichtet sind, so dass eine Bewegung des Schiebers durch die Schwerkraft unterstützt werden kann.

Ebenso bevorzugt ist es, mit dem Sieb kraftschlüssig und somit unbeweglich verbundene Führungsleisten vorzusehen, deren jede zur Positionierung des Speichers in eine erste Führungsbahn eingreift. Weiter bevorzugt ist dabei der Schieber zum Freigeben der Öffnung von den Führungsleisten kontaktiert, und wird die Öffnung beim der Entfernung des Speichers aus der Arbeitsstellung vermittelt durch ein Eigengewicht des Schiebers verschlossen. Damit ist ein einfacher und zuverlässiger Wirkungszusammenhang zum Freigeben und Verschließen der Öffnung ohne ein Erfordernis für eine zusätzliche Kraftquelle, zum Beispiel eine Feder, gegeben.

Besonders bevorzugt ist eine Vorrichtung, welche eine Klappe aufweist, die synchron mit dem Schieber beweglich und mit diesem über ein Gelenk verbunden sowie in jeweils zu einer ersten Führungsbahn abschnittsweise parallelen und dem Speicher angeformten zweiten Führungsbahnen geführt ist, wobei die Klappe aus dem Speicher heraus geklappt ist, wenn der Schieber die Öffnung freigibt, und in den Speicher hinein klappt, wenn der Schieber die Öffnung verschließt. Zur Gestaltung der zweiten Führungsbahnen und die Führung der Klappe in ihnen gelten die obigen Ausführungen zu den ersten Führungsbahnen und dem Schieber. Die Klappe unterstützt das Verschließen der Öffnung beim Entfernen des Speichers aus der Arbeitsstellung dadurch, dass sie dabei eine in den Speicher hinein gerichtete Bewegung ausführt und somit eventuell aus der Öffnung herausstehende Flusen in den Speicher hineindrückt. Damit wird vermieden, dass Flusen beim Entfernen des Speichers aus diesem herausfallen, in der Vorrichtung verbleiben und diese womöglich verschmutzen. Weiter bevorzugt sind erste und zweite Führungsbahnen dahingehend ausgelegt, dass die Bewegung des Schiebers und der Klappe nicht von den ersten Führungsbahnen begrenzt wird, sondern von den zweiten Führungsbahnen. Entsprechend werden die ersten Führungsbahnen als offen, die zweiten Führungsbahnen als geschlossen bezeichnet, und dies jeweils als zweiseitig. Von besonderer Bedeutung ist dies mit einer oben beschriebenen Ausführung, bei der die ersten Führungsbahnen zum Einrasten des Speichers in der Arbeitsteilung dienen; entsprechend vorgesehene Führungsleisten in der Vorrichtung dienen dabei insbesondere gleichzeitig zum Kontaktieren und Bewegen des Schiebers, wenn der Speicher in die Arbeitsstellung eingesetzt wird.

Besonders bevorzugt ist eine Weiterbildung der Erfindung, bei welcher die Rakel über einen Motor antreibbar ist. Damit wird eine vollständig maschinelle Entfernung von Flusen aus dem Arbeitsprozess in der Vorrichtung erreicht, mit der Möglichkeit zur Automatisierung. In Kombination mit der einfachen und bequemen Entsorgung der Flusen ergibt sich damit eine mit einem besonders hohen Maß an Benutzerfreundlichkeit ausgestattete Vorrichtung zum Trocknen von Wäsche.

Ausführungsbeispiele der Erfindung sind nachfolgend anhand der Zeichnung erläutert. Im Einzelnen zeigen:
- Fig. 1: einen schematisierten Querschnitt durch einen Wäschetrockner;
- Fig. 2: eine Teilansicht eines Lagerschildes eines Wäschetrockners, versehen mit einem Sieb und einer Rakel sowie einem Speicher zur Aufnahme abgestreifter Flusen;
- Fig. 3: eine Teilansicht eines Lagerschildes eines Wäschetrockners wie in Fig. 2, jedoch mit einem aus einer eingerasteten Position entfernten Speicher;
- Fig. 4 und Fig. 5: Ansichten der in den Figuren 2 und 3 dargestellten Ausführung eines Speichers;
- Fig. 6: eine Ansicht einer anderen Ausführung des Speichers;
- Fig. 7: eine teilweise geschnittene Ansicht des Speichers gemäß Fig. 6;
- Fig. 8, 9 und 10: Schnitte des Speichers gemäß Fig. 6 mit verschieden positioniertem Schieber;
- Fig. 11: einen Schnitt durch einen Speicher gemäß Fig. 6 und 7, eingesetzt in einem Wäschetrockner.

In allen Figuren der Zeichnung tragen einander entsprechende Teile des Wäschetrockners jeweils dasselbe Bezugszeichen.

Gemäß Fig. 1 umfasst die Vorrichtung zum Trocknen von Wäsche 1 mittels eines Luftstroms eine Trommel 2 zur Aufnahme der Wäsche 1, wobei die Trommel 2 um eine Achse 3 drehbar ist, um die Wäsche 1 im Luftstrom zu schütteln. Der Luftstrom wird in einem Kanalsystem 4, 5, 6 von der Trommel 2 weg und dieser wieder zugeführt. Das Kanalsystem 4, 5, 6 umfasst einen fallenden Abschnitt 4, welcher teilweise durch einen Lagerschild 7 zur Beschickung der Trommel 2 hindurchführt, einen horizontalen Abschnitt 5 unterhalb der Trommel 2 und einen steigenden Abschnitt 6, durch welchen der Luftstrom wieder zur Trommel 2 gelangt. Der fallende Abschnitt 4 enthält ein Sieb 8, welches in dem Lagerschild 7 angeordnet ist und von welchem die Flusen 9, welche der Luftstrom der Wäsche 1 entreißt, auffängt. Mit in der Fig. 1 nicht dargestellten Mitteln können aufgefangene Flusen 9 von dem Sieb 8 abgestreift werden, um einen möglichst geringen Strömungswiderstand des Siebes 8 zu sichern. In dem auf den fallenden Abschnitt 4 folgenden horizontalen Abschnitt 5 ist ein Wärmetauscher 10 vorgesehen, in welchem der Luftstrom zur Auskondensation mitgeführten Wasserdampfes abgekühlt wird. Kondensiertes Wasser wird durch an sich bekannte und in Fig. 1 nicht dargestellte Mittel aus dem Luftstrom abgeschieden und entsorgt. In dem auf den horizontalen Abschnitt 5 folgenden steigenden Abschnitt 6 angeordnet sind ein Gebläse 22, welches den Luftstrom durch die Trommel 2 und das Kanalsystem 4, 5, 6 treibt, sowie eine Heizeinrichtung 12, durch welche der Luftstrom vor Eintritt in die Trommel 2 wieder erwärmt wird. Der Wärmetauscher 10 und die Heizeinrichtung 12 können gegebenenfalls ganz oder teilweise zu einem rekuperativen Wärmetransportsystem gehören, insbesondere einer Wärmepumpe. Der Lagerschild 7 bildet einerseits eine Tragstruktur für eine Frontseite der Vorrichtung sowie eine frontseitige Abstützung für die Trommel 2 und trägt andererseits eine Tür 13 zum Verschließen der Trommel 2.

Fig. 2 zeigt die Einbettung des Siebes 8 (von welchem der Übersicht halber nur ein Siebträger, nicht aber die eigentlich wirksame feinmaschige Struktur dargestellt ist) in den Lagerschild 7 des Wäschetrockners. Der Lagerschild 7 ist dabei gesehen von der Trommel 2 aus. Der die Trommel 2 verlassen habende Luftstrom tritt entlang der Pfeile in den Lagerschild 7 ein und gelangt so zu dem Sieb 8. Dort wird der Luftstrom von mitgeführten Flusen 9 befreit. Die aufgefangenen Flusen 9 werden von der Rakel 15 entfernt, indem diese mittels eines Motors 16 und einer nicht dargestellten Transmission von einem ersten Ende 17 des Siebes 8 zu einem zweiten Ende 18 bewegt wird. Die somit abgestreiften Flusen gelangen dort in den Speicher 19, 20. Der Speicher 19,20 kann, wenn er mit Flusen 9 gefüllt ist, an einem Griff 21, welcher am ersten Teil 19 des Speichers 19,20 angeformt ist, aus dem Lagerschild 7 entnommen und geleert werden.

Einen aus seiner Arbeitsstellung im Lagerschild 7 entfernten Speicher 19,20 zeigt Figur 3, welche ansonsten mit Figur 2 übereinstimmt. Auf diese Weise können aufgesammelte Flusen 9 relativ einfach und bequem entfernt werden, es entfällt die in einem herkömmlichen Wäschetrockner bislang stets notwendige unangenehme Arbeit des Abkratzens eines Siebes 8.

Figuren 4 und 5 zeigen Ansichten des in den Figuren 2 und 3 bereits gezeigten Speichers 19,20. Der Speicher besteht aus zwei lösbar miteinander verbundenen Schaltenteilen 19, 20, umfassend ein erstes Schalenteil 19 und ein zweites Schalenteil 20. Am ersten Schalenteil 19 ist ein Griff 21 angeformt, an welchem es aus dem Lagerschild 7 (vgl. Fig. 2 und 3) heraus ziehbar ist, und das erste Schalenteil 19 hat eine Öffnung 22, durch welche der Speicher 19,20 mit Flusen befüllbar ist. Die Schalenteile 19 und 20 sind einerseits über ein Scharnier 23 und andererseits über eine Schnappverbindung 24 mit Haken und Nut, welche Schnappverbindung 24 durch Ausübung eines Drucks durch einen Finger eines Benutzers lösbar ist, miteinander verbunden.

Figuren 6 und 7, auf welche hier gemeinsam Bezug genommen wird, zeigen eine andere Ausführung des Speichers 19,20. Wiederum hat der Speicher 19,20 zwei Schalenteile 19 und 20, welche über ein Scharnier 23 und eine - hier allerdings nicht sichtbare - Schnappverbindung miteinander verbunden sind. Auch ist ein in das erste Schalenteil 19 eingeformter Griff 21 vorgesehen, und es ist am ersten Schalenteil 19 auch eine Öffnung 22 zum Einschieben von Flusen vorhanden. Diese Öffnung 22 ist mittels eines Schiebers 25, welcher an angeformten Nasen 26 in ersten Führungsbahnen 27 geführt ist, verschließbar, wenn der Speicher 19,20 aus einer Arbeitsstellung im Wäschetrockner entfernt wird. Wie der Schieber 25 bewegt wird, wird nachfolgend anhand der Figur 11 erklärt.

Zunächst wird unter zusätzlicher Bezugnahme auf die Figuren 8 bis 10 hingewiesen auf die Klappe 28, welche einerseits mit dem Schieber 25 über ein Gelenk 29 beweglich verbunden und andererseits mit entsprechenden Nasen 26 in zweiten Führungsbahnen 30 geführt ist. Wenn sich der Schieber 25 aus der in Figur 7 dargestellten Position nach unten bewegt, dann folgt die Klappe 28 dieser Bewegung synchron. Aufgrund der Anordnung der Führungsbahnen 27 und 30 zueinander, wobei die ersten Führungsbahnen 27 stückweise, jedenfalls im Bereich der Öffnung 22, etwa parallel zu einer Vertikalen angeordnet und eine zweite Führungsbahn 30 stückweise parallel zu einer ersten Führungsbahn 27 ausgerichtet ist, wobei zwischen zwei entsprechend parallel ausgerichteten Teilstücken ein gebogenes Stück angeordnet ist, wird der Klappe 28 zusätzlich zu ihrer linearen Bewegung nach unten eine Drehbewegung mitgeteilt, durch welche sie, die zunächst aus dem Speicher 19, 20 heraus geklappt ist, in den Speicher 19,20 hinein geklappt wird. Dadurch kann sie Flusen, die eventuell aus der Öffnung 22 heraus ragen, in den Speicher 19,20 hinein drücken, Dadurch wird vermieden, dass der Schieber 25 beim Verschließen der Öffnung 22 solche Flusen abtrennt und diese in den Lagerschild 7 hinein fallen und ihn verschmutzen oder sonstwie beeinträchtigen. Der beschriebene Vorgang der synchronen Bewegung des Schiebers 25 und der Klappe 28 ist aus den Figuren 8 bis 10 erkennbar.

Die Führungsbahnen 27 und 30 sind ausgeführt als Nuten, die in entsprechende und zueinander parallele Oberflächen des ersten Schalenteils 19 eingeformt sind. Die Bewegung des Schiebers 25 und der Klappe 28 erfolgt aufgrund des Eigengewichtes dieser Kombination, ohne Unterstützung durch einen zusätzlichen Antriebsmechanismus. Es ist natürlich nicht ausgeschlossen, einen solchen Antriebsmechanismus bei gegebenem Bedarf hinzuzufügen, zum Beispiel in Form einer Feder, die den Schieber 25 von oben her belastet.

Aus Figur 11 ist erkennbar, wie der in den Figuren 6 bis 10 gezeigte Speicher 19,20 im Lagerschild 7 eingesetzt ist, und wie der Schieber 25 dabei zum Freigeben der Öffnung 22 gebracht ist. Im Lagerschild 7 ist am zweiten Ende 18 des Siebes 8 ein rohrförmiges Anschlussstück 31 angesetzt, welches das Sieb 8 und den Speicher 19,20 miteinander verbindet und durch welches hindurch die Rakel 15 (vgl. Figur 2) abgestreifte Flusen in den Speicher 19,20 schiebt. An diesem Anschlussstück angeformt sind Führungsleisten 32, welche in die ersten Führungsbahnen 27 eingreifen, wenn der Speicher 19,20 bestimmungsgemäß in den Lagerschild 7 eingeführt wird. Dabei kontaktieren sie den Schieber 25 und schieben ihn im Speicher 19,20 hoch, so dass die Öffnung 22 freigegeben wird. Synchron mit dem Schieber 25 bewegt sich die Klappe 28 nach oben und dreht sich dabei aus dem Speicher 19,20 heraus, entsprechend der in der Reihe von Figur 10 bis Figur 8 erkennbaren Abfolge. Derart wird der Speicher 19,20 zur Aufnahme der abgestreiften Flusen vorbereitet.

### Bezugszeichenliste

- 1.: Wäsche
- 2.: Trommel
- 3.: Achse
- 4.: Kanalsystem, fallender Abschnitt
- 5.: Kanalsystem, horizontaler Abschnitt
- 6.: Kanalsystem, steigender Abschnitt
- 7.: Lagerschild
- 8.: Sieb
- 9.: Flusen
- 10.: Wärmetauscher
- 11.: Gebläse
- 12.: Heizeinrichtung
- 13.: Tür
- 14.: Öffnung im Lagerschild
- 15.: Rakel
- 16.: Motor
- 17.: Erstes Ende
- 18.: Zweites Ende
- 19.: Speicher, erstes Schalenteil
- 20.: Speicher, zweites Schalenteil
- 21.: Griff am Speicher
- 22.: Öffnung am Speicher
- 23.: Scharnier
- 24.: Schnappverbindung
- 25.: Schieber
- 26.: Nase
- 27.: erste Führungsbahn
- 28.: Klappe
- 29.: Gelenk
- 30.: zweite Führungsbahn
- 31.: Anschlussstück Führungsleiste

## Patentansprüche

1. Vorrichtung zum Trocknen von Wäsche (1) mittels eines Luftstroms, umfassend eine Trommel (2) zur Aufnahme der Wäsche (1) und ein Kanalsystem (4,5,6) zur Führung des Luftstroms, wobei das Kanalsystem (4,5,6) einen abströmseitig der Trommel (2) angeordneten Abschnitt (4) aufweist, in welchem der Luftstrom in einer fallenden Richtung geführt ist und in welchem ein Sieb (8) zum Auffangen von Flusen (9) aus dem Luftstrom angeordnet und dem Sieb (8) eine Rakel (15) zum Abstreifen aufgefangener Flusen (9) sowie ein Speicher (19,20) mit einer Öffnung (22) zum Aufnehmen abgestreifter Flusen (9) zugeordnet sind, **dadurch gekennzeichnet, dass** der Speicher (19,20) einen Griff (21) sowie zwei lösbar miteinander verbundene Schalenteile (19,20) aufweist, wobei die Schalenteile (19,20) ein Speichervolumen zur Aufnahme der abgestreiften Flusen (9) definieren.

2. Vorrichtung nach Anspruch 1, bei der die Schalenteile (19,20) durch ein Scharnier (23) sowie eine mit dem Scharnier (23) korrespondierende Schnappverbindung (24) miteinander verbunden sind.

3. Vorrichtung nach einem der vorigen Ansprüche, welche einen Lagerschild (7) aufweist, welcher eine Tragstruktur für eine Frontseite der Vorrichtung ist und eine Tür (13) zum Verschließen der Trommel (2) aufweist, wobei das Sieb (8) und der Speicher (19,20) in dem Lagerschild (7) angeordnet sind.

4. Vorrichtung nach einem der vorigen Ansprüche, bei der der Speicher (19,20) durch eine Rastverbindung (27,32) mit dem Sieb (8) verbunden ist.

5. Vorrichtung nach einem der vorigen Ansprüche, bei welcher der Speicher (19,20) einen beweglichen Schieber (25) aufweist, welcher die Öffnung (22) freigibt, wenn der Speicher (19,20) in einer Arbeitsstellung zum Aufnehmen der abgestreiften Flusen (9) positioniert ist, und welcher bei einer Entfernung des Speichers (19,20) aus der Arbeitsstellung die Öffnung (22) verschließt.

6. Vorrichtung nach Anspruch 5, bei welcher der Schieber (25) in ersten Führungsbahnen (27) geführt ist, wobei die ersten Führungsbahnen (27) dem Speicher (19,20) angeformt sind.

7. Vorrichtung nach Anspruch 6, bei der die ersten Führungsbahnen (27) zumindest stückweise etwa parallel zu einer Vertikalen ausgerichtet sind.

8. Vorrichtung nach Anspruch 6 oder 7, welche mit dem Sieb (8) kraftschlüssig verbundene Führungsleisten (32) aufweist, deren jede zur Positionierung des Speichers (19,20) in eine erste Führungsbahn (27) eingreift.

9. Vorrichtung nach Anspruch 8, bei der der Schieber (25) zum Freigeben der Öffnung (22) von den Führungsleisten (32) kontaktiert ist und bei der Entfernung des Speichers (19,20) aus der Arbeitsstellung durch ein Eigengewicht die Öffnung (22) verschließt.

10. Vorrichtung nach einem der Ansprüche 6 bis 9, welche eine Klappe (28) aufweist, die synchron mit dem Schieber (25) beweglich und mit diesem über ein Gelenk (29) verbunden und in jeweils zu einer ersten Führungsbahn (127) abschnittsweise parallelen und dem Speicher (19,20) angeformten zweiten Führungsbahnen (30) geführt ist, wobei die Klappe (28) aus dem Speicher (19,20) heraus geklappt ist, wenn der Schieber die Öffnung (22) freigibt, und in den Speicher (19,20) hinein klappt, wenn der Schieber (25) die Öffnung (22) verschließt.

11. Vorrichtung nach Anspruch 10, bei der die ersten Führungsbahnen (27) zweiseitig offen sind, und bei der die zweiten Führungsbahnen (30) zweiseitig geschlossen sind.

12. Vorrichtung nach einem der vorigen Ansprüche, bei der die Rakel (15) über einen Motor (16) antreibbar ist.

## Claims

1. Device for drying laundry (1) by means of an air flow, comprising a drum (2) for receiving the laundry (1) and a channel system (4, 5, 6) for guiding the air flow, wherein the channel system (4, 5, 6) has a section (4), which is arranged downstream of the drum (2) and in which the air flow is guided in a downward direction and a filter (8) for collecting lint (9) from the airflow is arranged and a rake (15) for stripping off collected lint (9) and a store (19, 20) with an opening (22) for receiving stripped off lint (9) are associated with the filter (8) **characterised in that** the store (19, 20) has a handle (21) as well as two shell parts (19, 20) detachably connected together, wherein the shell parts (19, 20) define a storage volume for receiving the stripped-off lint (9).

2. Device according to claim 1, in which the shell parts (19, 20) are connected together by a hinge (23) as well as a snap connection (24) corresponding with the hinge (23).

3. Device according to one of the preceding claims, which has an end panel (7), which is a support structure for a front side of the device and has a door (13) for closing the drum (2), wherein the filter (8) and the store (19, 20) are arranged in the end panel (7).

4. Device according to any one of the preceding claims, in which the store (19, 20) is connected with a filter (8) by a detent connection (27, 32).

5. Device according to any one of the preceding claims, in which the store (19, 20) comprises a movable slide (25) which frees the opening (22) when the store (19, 20) is positioned in a working setting for receiving the stripped-off lint (9) and which on removal of the store (19, 20) from the working setting closes the opening (22).

6. Device according to claim 5, in which the slide (25) is guided in first guide tracks (27), wherein the first guide tracks (27) are formed at the store (19, 20).

7. Device according to claim 6, in which the first guide tracks (27) are oriented at least in part approximately parallel to a vertical line.

8. Device according to claim 6 or 7, which has guide strips (32), which are connected by a friction couple with a filter (8) and each of which engages in a first guide track (27) for positioning of the store (19, 20).

9. Device according to claim 8, in which the slide (25) is contacted by the guide strips (32) for freeing the opening (22) and on removal of the store (19, 20) from the working setting closes the opening (22) by its own weight.

10. Device according to any one of claims 6 to 9, which comprises a flap (28), which is movable synchronously with the slide (25) and is connected therewith by way of a joint (29) and is guided in second guide tracks (30) which are each parallel in a section to a first guide track (127) and which are formed at the store (19, 20), wherein the flap (28) is pivoted out of the store (19, 20) when the slide frees the opening (22) and pivoted into the store (19, 20) when the slide (25) closes the opening (22).

11. Device according to claim 10, in which the first guide tracks (27) are open at two sides and in which the second guide tracks (30) are closed at two sides.

12. Device according to any one of the preceding claims, in which the rake (15) is drivable by way of a motor (16).

## Revendications

1. Dispositif pour sécher du linge (1) au moyen d'un écoulement d'air, comprenant un tambour (2) pour la réception du linge (1) et un système de canaux (4, 5, 6) pour la conduite de l'écoulement d'air, dans lequel le système de canaux (4, 5, 6) présente une section (4) disposée en aval du tambour (2), dans laquelle l'écoulement d'air est mené en direction descendante et dans laquelle un filtre (8) pour l'interception de peluches (9) issues de l'écoulement d'air est disposé et dans laquelle une raclette (15) servant à racler les peluches recueillies (9) ainsi qu'un réservoir (19, 20) avec un orifice (22) pour la réception de peluches raclées (9) sont affectés au filtre (8), **caractérisé en ce que** le réservoir (19, 20) présente une poignée (21) ainsi que deux éléments en coque liés l'un à l'autre de manière détachable (19, 20), dans lequel les éléments en coque (19, 20) définissent un volume de réservoir pour la réception des peluches raclées (9).

2. Dispositif selon la revendication 1, dans lequel les éléments en coque (19, 20) sont liés l'un à l'autre par une charnière (23) ainsi que par une liaison par encliquetage (24) correspondant à la charnière (23).

3. Dispositif selon l'une des revendications précédentes, lequel présente un flasque (7), lequel est une structure portante pour une face avant du dispositif et une porte (13) pour obstruer le tambour (2), dans lequel le filtre (8) et le réservoir (19, 20) sont disposés dans le flasque (7).

4. Dispositif selon l'une des revendications précédentes, dans lequel le réservoir (19, 20) est lié au filtre (8) par une liaison à encoches (27, 32).

5. Dispositif selon l'une des revendications précédentes, dans lequel le réservoir (19, 20) présente un coulisseau mobile (25), lequel libère l'orifice (22) lorsque le réservoir (19, 20) est positionné dans une position de travail pour la réception des peluches raclées (9) et lequel obstrue l'orifice (22) lorsque le réservoir (19, 20) est écarté de la position de travail.

6. Dispositif selon la revendication 5, dans lequel le coulisseau (25) est dirigé dans de premiers rails de guidage (27), dans lequel les premiers rails de guidage (27) sont formés sur le réservoir (19, 20).

7. Dispositif selon la revendication 6, dans lequel les premiers rails de guidage (27) sont dirigés au moins par tronçons de manière sensiblement parallèle à une verticale.

8. Dispositif selon la revendication 6 ou 7, lequel présente des baguettes de guidage (32) reliées de manière solidaire au filtre (8), dont chacune s'engrène dans un premier rail de guidage (27) pour le positionnement du réservoir (19, 20).

9. Dispositif selon la revendication 8, dans lequel le coulisseau (25) servant à libérer l'orifice (22) des baguettes de guidage (32) est doté d'un contact et obstrue l'orifice (22) par poids propre lorsque le réservoir (19, 20) est écarté de la position de travail.

10. Dispositif selon l'une des revendications 6 à 9, lequel présente un clapet (28) mobile de manière synchrone avec le coulisseau (25), relié à ce dernier via une articulation (29) et mené respectivement dans de deuxièmes rails de guidage (30) respectivement parallèles par tronçons à un premier rail de guidage (127) et formés sur le réservoir (19, 20), dans lequel le clapet (28) est actionné vers l'extérieur au départ du réservoir (19, 20) lorsque le coulisseau libère l'orifice (22) et actionné vers l'intérieur en direction du réservoir (19, 20) lorsque le coulisseau (25) obstrue l'orifice (22).

11. Dispositif selon la revendication 10, dans lequel les premiers rails de guidage (27) sont ouverts de manière bilatérale et dans lequel les deuxièmes rails de guidage (30) sont fermés de manière bilatérale.

12. Dispositif selon l'une des revendications précédentes, dans lequel la raclette (15) peut être actionnée via un moteur (16).
